# EUROPÄISCHE PATENTSCHRIFT

(11) **EP 4 559 451 B1**
(45) Veröffentlichungstag und Bekanntmachung des Hinweises auf die Patenterteilung: **24.06.2026**
(21) Anmeldenummer: 25160778.4
(22) Anmeldetag: 15.06.2023
(51) Int. Cl.: A61H 33/06

(54) **SAUNAOFEN**
SAUNA HEATER
POÊLE DE SAUNA

(43) Veröffentlichungstag der Anmeldung: 28.05.2025
(62) Teilanmeldung aus: 23179460.3
(73) Patentinhaber: Klafs GmbH, 74523 Schwäbisch Hall (DE)
(72) Erfinder: Gäbele, Markus, 74523 Schwäbisch Hall (DE)
(74) Vertreter: Grünecker Patent- und Rechtsanwälte PartG mbB

(56) Entgegenhaltungen:
- DE-A1- 3 311 849
- DE-A1- 3 742 631
- DE-U1- 202012 101 501
- DE-U1- 202013 005 379

## Beschreibung

Die vorliegende Erfindung bezieht sich auf einen Saunaofen für einen Saunaraum gemäß dem Oberbegriff des unabhängigen Anspruchs 1.

Ein Saunaofen gemäß dem Oberbegriff des Anspruchs 1 ist aus der DE 20 2012 101501 U1 bekannt.

Eine Vorrichtung für einen Saunaofen ist aus der EP 2 092 926 A1 bekannt. Die bekannte Vorrichtung weist einen schwenkbaren Ventilator auf, der an einem schwenkbaren Ausleger mit Abstand über dem Gehäuse des Saunaofens angeordnet ist. Der schwenkbare Ventilator ist volumenstromgeregelt und über den schwenkbaren Arm kann die Strömungsrichtung eingestellt werden. Die Vorrichtung benötigt einen großen Bauraum und ist störanfällig, da der Schwenkarm sehr exponiert ist und der Ventilator sehr hohen Temperaturen ausgesetzt ist. Daneben leitet die Vorrichtung nur einen unbefriedigenden kleinen Teil der vom Saunaofen erhitzten Luft in den Saunaraum, was zu einem unbefriedigenden Saunaerlebnis führt, dass nicht mit einer händischen Verteilung der Luft, zum Beispiel von einem Saunameister nach einem Aufguss, vergleichbar ist.

Die Erfindung ergibt sich durch die Merkmale des unabhängigen Anspruchs 1. Weitere vorteilhafte Ausgestaltungen der Erfindung ergeben sich aus den Unteransprüchen.

In einer Ausführungsform, die nicht Teil der Erfindung ist, weist der Saunaofen eine Vorrichtung auf, die einen Luftkanal mit zumindest einer Eintrittsöffnung unterhalb des Gehäuses und zumindest einer Austrittsöffnung oberhalb einer Auslassöffnung des Gehäuses aufweist, wobei aus der Auslassöffnung die durch die Heizvorrichtung erhitzte Luft aus dem Gehäuse austritt und in der vorzugsweise ein Steinbett angeordnet ist, wobei der Luftkanal und der Ventilator derart eingerichtet sind, dass der Ventilator Luft in die zumindest eine Eintrittsöffnung zieht, die Luft dann nach oben im Luftkanal entlang des Saunaofens zu der zumindest einen Austrittsöffnung befördert, und die Luft aus der zumindest einen Austrittsöffnung oberhalb der Auslassöffnung des Gehäuses des Saunaofens bläst, und wobei eine Strömungsausrichtungskomponente an/ der Austrittsöffnung angeordnet ist, die derart eingerichtet ist, dass eine Strömungsrichtung der Luft einstellbar ist.

Der Ventilator ist deutlich niedrigeren und konstantere Temperaturen ausgesetzt und der Luftkanal leitet die Luft zielgerichtet zur Austrittsöffnung, die näher an der Auslassöffnung platziert werden kann. Dadurch kann die Luft aus der Austrittsöffnung deutlich mehr erhitzte Luft aus dem Gehäuse des Saunaofens mitnehmen und zielgerichtet durch die Strömungsausrichtungskomponente im Saunaraum verteilen. Entsprechend verbessert die Vorrichtung auch das Saunaerlebnis.

In einer besonders bevorzugten Ausführungsform weist die Strömungsrichtung stets eine horizontale Komponente auf, die von der Austrittsöffnung über die Auslassöffnung des Gehäuses in den Saunaraum führt. Dadurch kann ein größerer Anteil des Volumenstroms der erhitzten Luft, die aus der Auslassöffnung austritt, gezielt in den Saunaraum geleitet werden.

Gemäß einer weiteren besonders bevorzugten Ausführungsform ist die zumindest eine Austrittsöffnung in einer Höhe von 2 bis 20 cm, vorzugsweis 4 bis 10 cm, besonders bevorzugt 6 bis 9 cm, oberhalb der Auslassöffnung des Gehäuses angeordnet. Bei diesem Abstand kann die erhitzte Luft, die aus der Auslassöffnung austritt, besonders effizient und weitgehend durch die Luft aus der Vorrichtung mitgenommen werden. Falls ein Steinbett in der Auslassöffnung angeordnet ist, ist die zumindest eine Austrittsöffnung vorzugsweise in einer Höhe von 1 bis 15 cm, vorzugsweis 1 bis 10 cm, besonders bevorzugt 2 bis 6 cm, oberhalb eines höchsten Punkts eines in der Auslassöffnung befindlichen Steinbetts angeordnet. Das Steinbett geht dabei zumeist über die Auslassöffnung hinaus.

In einer weiteren bevorzugten Ausführungsform, die nicht Teil der Erfindung ist, ist die Vorrichtung derart eingerichtet, dass ein Volumenstrom der Luft durch den Luftkanal zwischen 50 und 150 m³/h, vorzugsweise zwischen 80 und 120 m³/h, besonders bevorzugt 100 m³/h, beträgt. Dies ermöglicht eine möglichst effiziente und zielgerichtete Verteilung der erhitzten Luft im Saunaraum.

Gemäß einer bevorzugten Ausführungsform, die nicht Teil der Erfindung ist, weist die Vorrichtung zwei Austrittsöffnungen mit jeweils einer Strömungsausrichtungskomponente auf, wobei die Strömungsrichtungen aus den zwei Austrittsöffnungen durch die jeweiligen Strömungsausrichtungskomponenten jeweils unabhängig einstellbar sind. Durch zwei Austrittsöffnungen mit jeweils einer Strömungsausrichtungskomponente kann die erhitzte Luft zielgerichtet an zwei Positionen im Saunaraum befördert werden und der erzielte Volumenstrom pro Austrittsöffnung ist dabei weiterhin in einem für das Saunaerlebnis vorteilhaftem Bereich.

In einer bevorzugten Ausführungsform ist die Strömungsausrichtungskomponente derart ausgebildet, dass sowohl eine vertikale wie auch eine horizontale Komponente der Strömungsrichtung einstellbar ist. Dadurch kann die Position im Saunaraum, zu der die erhitzte Luft transportiert werden soll, genau eingestellt werden.

Gemäß einer besonders bevorzugten Ausführungsform weist die Strömungsausrichtungskomponente horizontale Lamellen und vertikale Lamellen auf, wobei diese zueinander und zu der Austrittsöffnung beweglich gelagert sind. Derartige Strömungsausrichtungskomponenten ermöglichen eine präzise Einstellung der Strömungsrichtung und können dazu robust, hitzebeständig und relativ kostengünstig bereitgestellt werden.

Vorzugsweise weist die Strömungsausrichtungskomponente zwei übereinander parallel angeordnete horizontale Lamellen auf, die an ihren Längsenden starr miteinander verbunden sind und um eine Drehachse parallel zu einer Längsausrichtung der horizontalen Lamellen drehbar in der Austrittöffnung gelagert sind, wobei die Strömungsausrichtungskomponente zumindest zwei vertikale Lamellen aufweist, die schwenkbar zwischen den horizontalen Lamellen gelagert sind und vorzugsweise derart mit einander verbunden sind, dass durch das Verstellen einer vertikalen Lamelle die anderen vertikalen Lamellen ausgerichtet werden. Diese Gestaltung ermöglicht ein besonders robustes und leicht einstellbares Design der Strömungsausrichtungskomponente. Dabei kann die Strömungsausrichtungskomponente auch derart zur Austrittsöffnung gelagert sein, dass große Winkel hinsichtlich der horizontalen Komponente der Strömungsrichtung ermöglicht werden. Besonders bevorzugt sind die zwei übereinander parallel angeordnete horizontale Lamellen derart in der Austrittsöffnung gelagert, dass die gesamte Luft, die den Luftkanal passiert, zwischen die zwei übereinander parallel angeordneten horizontalen Lamellen geleitet wird. Dadurch wird die gesamte Luft, die die zumindest eine Austrittsöffnung verlässt, zielgerichtet an den gewünschten Ort geleitet.

In weiteren bevorzugten Ausführung, die nicht Teil der Erfindung ist, weist die Vorrichtung einen Plastikclip auf, der an einer der vertikalen Lamelle ausziehbar befestigt ist, sodass der Plastikclip ergreifbar ist und die vertikalen Lamellen und horizontalen Lamellen über den Plastikclip bewegbar sind. Dadurch können die Lamellen aus Materialien mit hohem Wärmeleitungskoeffizient hergestellt werden und die Strömungsrichtung der Luft kann trotzdem auch bei erhöhten Temperaturen im Saunaraum per Hand eingestellt werden.

Gemäß einer anderen bevorzugten Ausführungsform steht eine der vertikalen Lamellen über die horizontalen Lamellen und die Austrittsöffnung hinaus. Dadurch kann der Nutzer die Strömungsausrichtungskomponente mit einer Aufgusskelle oder einer vergleichbaren Komponente manipulieren und die Ausrichtung anpassen.

Gemäß einer weiteren bevorzugten Ausführungsform ist der zumindest eine Ventilator an oder in der zumindest einen Eintrittsöffnung angeordnet. Hier kann der Ventilator möglichst effizient Luft aus dem Bereich unterhalb des Gehäuses ansaugen. Vorzugsweise weist der Luftkanal zumindest zwei Eintrittsöffnung unterhalb des Saunaofens auf und ist jeweils ein Ventilator an oder in den zumindest zwei Eintrittsöffnungen angeordnet. Dadurch ist die Vorrichtung weniger störanfällig und kann auch bei dem Defekt eines Ventilators weiterverwendet werden.

Gemäß einer weiteren bevorzugten Ausführungsform ist ein erzeugter Volumenstrom des zumindest einen Ventilator einstellbar.

In einer weiteren bevorzugten Ausführungsform, die nicht Teil der Erfindung ist, weist die Vorrichtung eine Noise-cancelling-Vorrichtung auf, die eine durch den zumindest einen Ventilator erzeugte Geräuschkulisse unterdrückt. Dies kann unteranderem dadurch erreicht werden, dass die Ventilatorengeräusche in eine angenehme Geräuschkulisse integriert werden. Dadurch kann das Saunaerlebnis, welches auf Entspannung abzielt, verbessert werden.

Gemäß einer weiteren bevorzugten Ausführungsform, die nicht Teil der Erfindung ist, weist die Vorrichtung eine Aufhängung am Luftkanal auf, mit der die Vorrichtung an einer ersten Außenwand des Gehäuses des Saunaofens anbringbar ist. Damit kann die Vorrichtung im Nachhinein an bestehende Saunaöfen angebracht werden.

In einer Ausführungsform, die nicht Teil der Erfindung ist, weist der Saunaofen eine Vorrichtung gemäß einer der oben beschriebenen Ausführungsformen auf, wobei die Vorrichtung an einer ersten Außenwand eines Gehäuses des Saunofens angebracht ist, das eine Heizvorrichtung enthält und eine Auslassöffnung aufweist, aus der die durch die Heizvorrichtung erhitzte Luft aus dem Gehäuse austritt. Ein derartiger Saunaofen ermöglicht ein verbessertes Saunaerlebnis, da gezielt erhitzte Luft in den Saunaraum geleitet werden kann und dadurch das Saunaerlebnis intensiviert werden kann. Dies ist daneben ohne einen Saunameister beziehungsweise händische Arbeit möglich. Das ist insbesondere für Saunanutzer, die den Saunaraum alleine nutzen, vorteilhaft, da diese nicht gleichzeitig die erhitzte Luft manipulieren und das Saunaerlebnis genießen können.. Durch die Kombination der Vorrichtung mit einer automatischen Aufgussvorrichtung kann das Saunaerlebnis, insbesondere für Einzelnutzer sehr gesteigert werden, da eine komplette Aufgusszeremonie inklusive der Luftmanipulation nach der Befeuchtung des Steinbetts ohne händisch Tätigkeit erfolgen kann. Vorzugsweise umfasst der Saunaoffen eine Sprachsteuerung umfasst, mit der die Pumpe ansteuerbar ist. Dadurch kann der Aufguss von der Sitzposition des Saunanutzers bequem gestartet werden. Dabei ist vorzugsweise die Menge der verteilten Flüssigkeit mittels der Sprachsteuerung einstellbar und ist weiter vorzugsweise die Vorrichtung ebenfalls über die Sprachsteuerung ansteuerbar. Dadurch ermöglicht der Saunaofen ein individualisiertes Saunaerlebnis.

In einer besonders bevorzugten Ausführungsform ist die Sprachsteuerung derart eingerichtet, dass verschiedene Programme wählbar sind, die verschiedene Mengen an verteilter Flüssigkeit und Einstellungen der Vorrichtung enthalten. Dadurch ist die Sprachsteuerung einfach zu bedienen.

Ebenfalls vorzugsweise umfasst der Saunaofen eine Steuerung mit manuellem Steuerungsinterface, vorzugsweise mit Tasten, durch die der Saunaofen gestartet werden kann. Vorzugsweise kann über das Steuerungsinterface die automatische Aufgussvorrichtung und die Vorrichtung angesteuert und eingestellt werden.

Die vorliegende Erfindung bezieht sich auf einen Saunaofen für einen Saunaraum mit einem Gehäuse, das eine Heizvorrichtung enthält und eine Auslassöffnung aufweist, aus der die durch die Heizvorrichtung erhitzte Luft aufgrund von Konvektion austritt, wobei der Saunaofen ein Steinbett, welches in der Auslassöffnung angeordnet ist, und eine automatische Aufgussvorrichtung aufweist, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett verteilt, wobei die Flüssigkeitsverteileinrichtung aus einer Spritzplatte und einer Flüssigkeitsöffnung besteht, wobei die Flüssigkeitsöffnung unterhalb der Spritzplatte umgeben vom Steinbett derart angeordnet ist, dass Flüssigkeit aus der Flüssigkeitsöffnung gegen die Spitzplatte von unten spritzbar ist, wobei die Flüssigkeitsöffnung vorzugsweise derart ausgerichtet ist, dass die Flüssigkeit senkrecht nach Oben aus dieser austritt. Durch die Verwendung dieser Flüssigkeitsverteileinrichtung kann die Flüssigkeit großflächig auf dem Steinbett verteilt werden und die automatische Aufgussvorrichtung ist daneben besonders wartungsarme, da durch die erfindungsgemäße Anordnung keine leicht zu verkalkenden Düsen verwendet werden müssen und die wasserleitenden Querschnitte größer ausgebildet werden und besser isoliert werden können.

In einer bevorzugten Ausführungsform sind die Pumpe und das Reservoir separat von den Heizelementen angeordnet und eine Leitung führt von der Pumpe durch das Steinbett zur Flüssigkeitsöffnung, wobei das Reservoir, die Pumpe und die Leitung vorzugsweise gegenüber den Heizelementen und dem Steinbett thermisch isoliert sind. Dadurch sind die Pumpe und das Reservoir nicht allzu hohen Temperaturen ausgesetzt, was eine größere Auswahl an möglichen Komponenten erlaubt. Durch die Isolierung verdampft weniger oder kein Wasser in dem Reservoir, der Pumpe und der Leitung, sodass sich auch weniger Kalk ablagert und die automatische Aufgussvorrichtung weniger wartungsintensiv ist.

Gemäß einer weiteren bevorzugten Ausführungsform ist eine Unterseite der Spritzplatte derart nach unten gewölbt, dass die auftretende Flüssigkeit über mindestens 30%, vorzugsweise mindestens 50%, des Steinbetts verteilt wird, wobei die Unterseite der Spritzplatte vorzugsweise eine Wabenstruktur und/oder Dorne aufweist, durch die ein Abtropfen der Flüssigkeit von der der Unterseite der Spritzplatte an vorbestimmten Positionen über dem Steinbett bedingt wird. Dadurch kann das Wasser möglichst flächendeckend und zielgerichtet über dem Steinbett verteilt werden und es besteht eine geringe Gefahr, dass Wasser nach Außen beziehungsweise nicht auf das Steinbett gespritzt wird. Daneben verhindert die Wölbung zusätzlich das seitliche Spritzen von Aufgussflüssigkeit auf Personen in der Saunakabine.

In einer weitere bevorzugten Ausführungsform hat die Pumpe eine Förderhöhe von mindestens 15 cm und maximal 45 cm und die Spitzplatte einen Abstand zwischen 0,5 cm und 4 cm zur Flüssigkeitsöffnung aufweist. Dadurch verteilt sich das Wasser mit genug Geschwindigkeit über die Spritzplatte und wird großflächig über dem Steinbett verteilt.

In einer bevorzugten Ausführungsform, weist das Reservoir ein Volumen von 0,5 bis 2 l auf. Dadurch kann gewährleistet werden, dass zumindest genug Flüssigkeit für Aufgüsse eines Saunagangs zur Verfügung gestellt werden können und der Aufbau des Saunaofens dennoch kompakt gestaltet werden kann.

In einer weiteren bevorzugten Ausführungsform befindet sich das Reservoir derart in einer Klappe in einer zweiten Außenwand des Gehäuses, dass das Reservoir bei geöffneter Klappe befüllbar ist. Dadurch ist die Handhabung des Reservoirs einfach für den Nutzer gestaltet.

In einer weiteren bevorzugten Ausführungsform befindet sich das Reservoir in einem entnehmbaren Aufgusstank, der in einer zweiten Außenwand des Gehäuses sitzt und aus dieser herausziehbar ist. Dadurch lässt sich das Befüllen des Reservoirs zusätzlich für den Nutzer vereinfachen.

Gemäß einer weiteren Ausführungsform weist der Aufgussofen eine Verdampfereinheit auf. Diese erweitert die Nutzungsmöglichkeiten des Saunaofens zusätzlich.

Nachfolgend wird ein Ausführungsbeispiel der vorliegenden Erfindung anhand von Zeichnungen näher erläutert.

In den Zeichnungen zeigen:
- Figur 1:: eine Schrägansicht von oben auf ein Ausführungsbeispiel eines Saunaofens mit einer Vorrichtung , die nicht Teil der Erfindung ist, und einer automatischen Aufgussvorrichtung und ohne die Darstellung des Steinbetts,
- Figur 2:: eine Seitenansicht auf das Ausführungsbeispiel,
- Figur 3:: eine Schrägansicht von oben auf die Vorrichtung des Ausführungsbeispiels,
- Figur 4:: eine Schnittansicht der Seitenansicht eines oberen Endes der Vorrichtung des Ausführungsbeispiels,
- Figur 5:: eine Detail-Schrägansicht von oben auf das Ausführungsbeispiel,
- Figur 6:: eine schematische Detail-Schrägansicht von oben auf das Ausführungsbeispiel mit Steinbett,
- Figur 7:: eine Schnittansicht der Seitenansicht der Auslassöffnung und der automatischen Aufgussvorrichtung des Ausführungsbeispiels ohne Steinbett.

In den folgenden Abbildungen sind gleiche Teile mit gleichen Bezugszeichen versehen. Sofern eine Figur Bezugszeichen enthält, auf die in der zugehörigen Figurenbeschreibung nicht explizit eingegangen wird, wird auf vorherige oder nachfolgende Figurenbeschreibungen verwiesen.

Die Figuren zeigen Ansichten eines Ausführungsbeispiels, der nicht Teil der Erfindung ist, eines Saunaofens 1 mit einer Vorrichtung 2 für einen Saunaofen 1 für einen Saunaraum. Der Saunaofen 1 weist ein Gehäuse 3 auf, dass eine Heizvorrichtung des Saunaofens 1 enthält und eine Auslassöffnung 4 aufweist, durch die die durch die Heizvorrichtung erhitzte Luft aus dem Gehäuse 3 austritt. In der Auslassöffnung 4 ist ein in Figur 6 dargestelltes Steinbett 17 angeordnet, dass über die Auslassöffnung 4 hinausragt. Die Vorrichtung 2 weist dabei einen Luftkanal 5 auf, der entlang einer Außenwand des Gehäuses 3 angeordnet ist und zwei Eintrittsöffnungen 6 unterhalb und zwei Austrittsöffnungen 7 oberhalb des Gehäuses 3 aufweist. In den Eintrittsöffnungen 6 sind jeweils Ventilatoren angeordnet, die in den Figuren nicht dargestellt sind und die Luft von unterhalb des Gehäuses 3 in den Luftkanal 5 der Vorrichtung 2 ziehen. Von dort wird die Luft durch den Luftkanal 5 zu den zwei Austrittsöffnungen 7 geleitet, die knapp oberhalb der Auslassöffnung 4 angeordnet sind und in horizontaler Richtung auf die Auslassöffnung 4 gerichtet sind. In den zwei Austrittsöffnungen 7 ist jeweils eine Strömungsausrichtungskomponente 8 angeordnet, die die Strömungsrichtung der Luft aus den Austrittsöffnungen 7 definiert.

Wie in Figur 3 gezeigt, weist die Vorrichtung 2 dabei zumindest eine Aufhängung 18 auf, durch die die Vorrichtung 2 an dem Gehäuse 3 des Saunaofens 1 befestigt ist.

Die Funktionsweise der Strömungsausrichtungskomponente 8 ist aus den Figuren 4, 5 und 6 ersichtlich. Dabei weisen die Strömungsausrichtungskomponenten 8 jeweils 2 parallel übereinander angeordnete horizontale Lamellen 9 auf, die zu einander mit einem festen Abstand voneinander fixiert sind und welche drehbar um eine horizontale Achse 10 in der jeweiligen Austrittsöffnung 7 gelagert sind. Die Lagerung ist dabei derart ausgeführt das der gesamte Luftstrom, welcher durch den Luftkanal 5 geleitet wird, zwischen die zwei horizontalen Lamellen 9 geführt wird, wobei der Luftkanal 5 vor diesem Übergang derart ausgeführt ist, dass ein möglichst laminarer Luftstrom bei der Änderung der Bewegungsrichtung erreicht wird. Durch die Lagerung der horizontalen Lamellen 9 um die horizontale Achse 10 kann die Strömungsrichtung der Luft aus den Austrittsöffnungen in vertikaler Richtung angepasst werden, wobei die vertikale Anpassung durch den weiteren Verlauf der Austrittsöffnungen 7 begrenzt ist.

Zwischen den horizontalen Lamellen 9 sind vier vertikale Lamellen 11 angeordnet, die jeweils um eine Achse schwenkbar beweglich sind, die parallel zu einer Normalen auf den 2 horizontalen Lamellen 9 liegt. Dabei sind die vertikalen Lamellen 11 derart miteinander verbunden, dass diese stets parallel zueinander ausgerichtet sind. Durch die Verschwänkung der vertikalen Lamellen 11 kann die horizontale Komponente der Strömungsrichtung der Luft aus den Austrittsöffnungen 7 angepasst werden. Pro Strömungsausrichtungskomponente 8 weist jeweils eine vertikale Lamelle 11 einen Plastikclip 12 auf, der per Hand ergriffen werden kann, um sowohl die vertikale als auch die horizontale Strömungsrichtung der Luft aus den Austrittsöffnungen 7 durch eine Anpassung der Strömungsausrichtungskomponente 8 auszurichten.

Neben dem Gehäuse 3 und der Vorrichtung 2 weist das Ausführungsbeispiel des in den Figuren gezeigten Saunaofens 1 eine automatische Aufgussvorrichtung 13 auf, welche eine Spritzplatte 14, ein Reservoir für Aufgussflüssigkeit, eine Pumpe und eine Leitung 15 mit Flüssigkeitsöffnung aufweist. Das Reservoir ist in einem entnehmbaren Aufgusstank 16 angeordnet, der gut zugänglich an einer Vorderseite des Gehäuses 3 angeordnet ist. Die Pumpe, die mit dem Reservoir von der Heizvorrichtung des Sonderofens beanstandet und isoliert angeordnet ist, pumpt Aufgussflüssigkeit aus dem Reservoir durch die Leitung 15, die durch das Steinbett 17 führt, zu der Flüssigkeitsöffnung, die unterhalb der Spritzplatte 14 derart angeordnet ist, dass Aufgussflüssigkeit senkrecht aus der Flüssigkeitsöffnung gegen die Spritzplatte 14 geleitet wird.

Die Spritzplatte 14 ist dabei derart nach unten hin gewölbt, was insbesondere in Figur 7 ersichtlich ist, dass die Flüssigkeit entlang dieser Wölbung fließen kann und von dort einen großflächigen Bereich des Steinbetts 17 bedeckt. Dabei kann die gewölbte Unterseite der Spritzplatte 14 zusätzliche Elemente aufweisen, die ein Abtropfen der Aufgussflüssigkeit von der Spritzplatte 14 an festgelegten Positionen über dem Steinbett 17 bedingen.

Das Ausführungsbeispiel des erfindungsgemäßen Saunaofens 1 weist dabei ein Steuerungsinterface mit Tasten und daneben eine Sprachsteuerung auf, die derart eingerichtet sind, dass ein Nutzer des Saunaofens 1 unter verschiedenen Programmen wählen kann, die einen Aufguss mittels der automatischen Aufgussvorrichtung mit wählbarer Intensität und/oder den Einsatz der Vorrichtung 2, ebenfalls mit durch den Luftstrom aus den Austrittsöffnungen 7 wählbarer Intensität, enthalten können.

### Liste der Bezugszeichen

- 1: Saunaofen
- 2: Vorrichtung
- 3: Gehäuse
- 4: Auslassöffnung
- 5: Luftkanal
- 6: Eintrittsöffnung
- 7: Austrittsöffnung
- 8: Strömungsausrichtungskomponente
- 9: horizontale Lamelle
- 10: horizontale Achse
- 11: vertikale Lamelle
- 12: Plastikclip
- 13: automatische Aufgussvorrichtung
- 14: Spritzplatte
- 15: Leitung
- 16: Aufgusstank
- 17: Steinbett
- 18: Aufhängung

## Patentansprüche

1. Saunaofen (1) für einen Saunaraum mit einem Gehäuse (3), das eine Heizvorrichtung enthält und eine Auslassöffnung (4) aufweist, aus der die durch die Heizvorrichtung erhitzte Luft aufgrund von Konvektion austritt, wobei der Saunaofen (1) ein Steinbett (17), welches in der Auslassöffnung (4) angeordnet ist, und eine automatische Aufgussvorrichtung (13) aufweist, die ein Reservoir, eine Pumpe und eine Flüssigkeitsverteileinrichtung aufweist, welche derart eingerichtet sind, dass mittels der Pumpe und der Flüssigkeitsverteileinrichtung Flüssigkeit aus dem Reservoir auf das Steinbett (17) verteilt wird, **dadurch gekennzeichnet, dass** die Flüssigkeitsverteileinrichtung aus einer Spritzplatte (14) und einer Flüssigkeitsöffnung besteht, wobei die Flüssigkeitsöffnung unterhalb der Spritzplatte (14) umgeben vom Steinbett (17) derart angeordnet ist, dass Flüssigkeit aus der Flüssigkeitsöffnung gegen die Spitzplatte von unten spritzbar ist, wobei die Flüssigkeitsöffnung vorzugsweise derart ausgerichtet ist, dass die Flüssigkeit senkrecht nach Oben aus dieser austritt.

2. Saunaofen (1) nach Anspruch 1, **dadurch gekennzeichnet, dass** die Pumpe und das Reservoir separat von den Heizelementen angeordnet sind und eine Leitung (15) von der Pumpe durch das Steinbett (17) zur Flüssigkeitsöffnung führt, wobei das Reservoir, die Pumpe und die Leitung (15) vorzugsweise gegenüber den Heizelementen und dem Steinbett (17) thermisch isoliert sind.

3. Saunaofen (1) nach Anspruch 1 oder 2, **dadurch gekennzeichnet, dass** eine Unterseite der Spritzplatte (14) derart nach unten gewölbt ist, dass die auftretende Flüssigkeit über mindestens 30%, vorzugsweise mindestens 50%, des Steinbetts (17) verteilt wird, wobei die Unterseite der Spritzplatte (14) vorzugsweise eine Wabenstruktur aufweist, durch die ein Abtropfen der Flüssigkeit von der der Unterseite der Spritzplatte (14) an vorbestimmten Positionen über dem Steinbett (17) bedingt wird.

4. Saunaofen (1) nach einem der Ansprüche 1 bis 3, **dadurch gekennzeichnet, dass** die Pumpe eine Förderhöhe von mindestens 15 cm und maximal 45 cm hat und die Spitzplatte einen Abstand zwischen 0,5 cm und 4 cm zur Flüssigkeitsöffnung aufweist.

5. Saunaofen (1) nach einem der Ansprüche 1 bis 4, **dadurch gekennzeichnet, dass dadurch gekennzeichnet, dass** der Saunaofen (1) eine Sprachsteuerung umfasst, mit der die Pumpe ansteuerbar ist, wobei vorzugsweise die Menge der verteilten Flüssigkeit mittels der Sprachsteuerung einstellbar

6. Saunaofen (1) nach einem der Ansprüche 1 bis 5, **dadurch gekennzeichnet, dass dadurch gekennzeichnet, dass** das Reservoir ein Volumen von 0,5 bis 2 l aufweist

7. Saunaofen (1) nach einem der Ansprüche 1 bis 6, **dadurch gekennzeichnet, dass dadurch gekennzeichnet, dass** sich das Reservoir derart in einer Klappe in einer zweiten Außenwand des Gehäuses (3) befindet, dass das Reservoir bei geöffneter Klappe befüllbar ist, oder dass sich das Reservoir in einem entnehmbaren Aufgusstank (16) befindet, der in der zweiten Außenwand des Gehäuses (3) sitzt und aus dieser herausziehbar ist.

## Claims

1. Sauna stove (1) for a sauna room with a housing (3) containing a heating device and including a discharge opening (4) from which the air heated by the heating device exits due to convection, wherein the sauna stove (1) includes a bed of stones (17) which is arranged in the discharge opening (4), and an automatic infusion device (13) which includes a reservoir, a pump and a liquid distribution means which are configured such that liquid from the reservoir is distributed onto the bed of stones (17) by means of the pump and the liquid distribution means, **characterized in that** the liquid distribution means consists of a spray plate (14) and a liquid opening, wherein the liquid opening is arranged below the spray plate (14), surrounded by the bed of stones (17), such that liquid from the liquid opening is sprayable against the spray plate (14) from below, wherein the liquid opening is preferably oriented such that the liquid exits from the latter vertically to the top.

2. Sauna stove (1) according to claim 1, **characterized in that** the pump and the reservoir are arranged separately from the heating elements, and a line (15) leads from the pump through the bed of stones (17) to the liquid opening, wherein the reservoir, the pump and the line (15) are preferably thermally insulated from the heating elements and the bed of stones (17).

3. Sauna stove (1) according to claim 1 or 2, **characterized in that** bottom side of the spray plate (14) is curved to the bottom such that the occurring liquid is distributed over at least 30%, preferably at least 50%, of the bed of stones (17), wherein the bottom side of the spray plate (14) preferably has a honeycomb structure by which a dripping off of the liquid from the bottom side of the spray plate (14) is caused at predetermined positions over the bed of stones (17).

4. Sauna stove (1) according to one of claims 1 to 3, **characterized in that** the pump has a discharge height of at least 15 cm and maximally 45 cm, and the spray plate (14) has a distance between 0.5 cm and 4 cm from the liquid opening.

5. Sauna stove (1) according to one of claims 1 to 4, **characterized in that** the sauna stove (1) includes a voice control by which the pump can be actuated, wherein preferably, the amount of the distributed liquid is adjustable by means of the voice controll.

6. Sauna stove (1) according to one of claims 1 to 5, **characterized in that** the reservoir has a volume of 0.5 to 2 l.

7. Sauna stove (1) according to one of claims 1 to 6, **characterized in that** the reservoir is located in a flap in a second outer wall of the housing (3), such that the reservoir can be filled when the flap is open ,or **in that** the reservoir is located in a removable infusion tank (16), which is placed in the second outer wall of the housing (3) and is extendable from it.

## Revendications

1. Poêle de sauna (1) pour une salle de sauna avec un boîtier (3) contenant un dispositif de chauffage et comportant une ouverture de sortie (4) par laquelle l'air chauffé par le dispositif de chauffage sort par convection, dans lequel le poêle de sauna (1) comporte un lit de pierres (17) agencé dans l'ouverture de sortie (4) et un dispositif de ruissellement automatique (13) comprenant un réservoir, une pompe et un dispositif de distribution de liquide, qui sont agencés de telle sorte que le liquide provenant du réservoir soit distribué sur le lit de pierres (17) au moyen de la pompe et du dispositif de distribution de liquide, **caractérisé en ce que** le dispositif de distribution de liquide est constitué d'une plaque de pulvérisation (14) et d'une ouverture de liquide, dans lequel l'ouverture de liquide est agencée sous la plaque de pulvérisation (14) entourée par le lit de pierre (17) de telle sorte que le liquide puisse être pulvérisé par le bas contre la plaque de pulvérisation à travers l'ouverture de liquide, dans lequel l'ouverture de liquide est de préférence orientée de telle sorte que le liquide sort verticalement vers le haut.

2. Poêle de sauna (1) selon la revendication 1, **caractérisé en ce que** la pompe et le réservoir sont agencés séparément des éléments chauffants et une conduite (15) mène de la pompe jusqu'à l'ouverture de liquide à travers le lit de pierre (17), dans lequel le réservoir, la pompe et la conduite (15) sont de préférence isolés thermiquement des éléments chauffants et du lit de pierre (17).

3. Poêle de sauna (1) selon la revendication 1 ou 2, **caractérisé en ce que** la face inférieure de la plaque de pulvérisation (14) est incurvée vers le bas de manière à ce que le liquide sortant soit distribué sur au moins 30 %, et de préférence au moins 50 %, du lit de pierres (17), dans lequel la face inférieure de la plaque de pulvérisation (14) présente de préférence une structure alvéolée qui provoque un égouttement du liquide depuis la face inférieure de la plaque de pulvérisation (14) à des positions prédéterminées au-dessus du lit de pierres (17).

4. Poêle de sauna (1) selon l'une des revendications 1 à 3, **caractérisé en ce que** la pompe présente une hauteur de refoulement d'au moins 15 cm et d'au plus 45 cm, et **en ce que** la plaque de pulvérisation est agencée à une distance comprise entre 0,5 cm et 4 cm de l'ouverture de liquide.

5. Poêle de sauna (1) selon l'une des revendications 1 à 4, **caractérisé en ce que** le poêle de sauna (1) comprend une commande vocale avec laquelle la pompe peut être commandée, dans lequel la quantité de liquide distribué peut être de préférence réglée au moyen de la commande vocale.

6. Poêle de sauna (1) selon l'une des revendications 1 à 5, **caractérisé en ce que** le réservoir présente un volume de 0,5 1 à 2 l.

7. Poêle de sauna (1) selon l'une des revendications 1 à 6, **caractérisé en ce que** le réservoir est situé sous un couvercle dans une deuxième paroi externe du boîtier (3) de sorte que le réservoir puisse être rempli lorsque le couvercle est ouvert, ou **en ce que** le réservoir est situé dans une cuve de ruissellement amovible (16) qui se trouve dans la deuxième paroi externe du boîtier (3) et peut être retiré de celle-ci.
